# EUROPÄISCHE PATENTSCHRIFT

(11) **EP 1 741 163 B1**
(45) Veröffentlichungstag und Bekanntmachung des Hinweises auf die Patenterteilung: **18.06.2008**
(21) Anmeldenummer: 05732279.4
(22) Anmeldetag: 20.04.2005
(51) Int. Cl.: H01R 4/64, H01R 9/05

(54) **VERFAHREN ZUM ELEKTRISCH LEITENDEN KONTAKTIEREN EINES IM WESENTLICHEN STARREN ELEKTRISCH LEITENDEN AUSSENLEITERS EINES KOAXIALKABELS**
METHOD FOR THE ELECTRICALLY CONDUCTIVE CONTACTING OF AN ESSENTIALLY RIGID ELECTRICALLY CONDUCTIVE OUTER CONDUCTOR OF A COAXIAL CABLE
PROCEDE DE MISE EN CONTACT ELECTROCONDUCTRICE D'UN CONDUCTEUR EXTERIEUR ELECTROCONDUCTEUR SENSIBLEMENT RIGIDE DE CABLE COAXIAL

(30) Priorität: 20.04.2004 DE 102004019689; 30.04.2004 EP 04010369
(43) Veröffentlichungstag der Anmeldung: 10.01.2007
(73) Patentinhaber: Daume Patentbesitzgesellschaft mbH & Co. KG, 30938 Burgwedel (DE)
(72) Erfinder: DAUME, Britta, 30161 Hannover (DE)
(74) Vertreter: Wagner, Carsten
(86) Internationale Anmeldenummer: PCT/EP2005/004206
(87) Internationale Veröffentlichungsnummer: WO 2005/104301

(56) Entgegenhaltungen:
- WO-A-97/47056
- DE-A1- 3 112 526
- DE-U1- 8 407 864
- DE-U1- 20 117 689
- GB-A- 2 349 019
- US-B1- 6 255 590

## Beschreibung

Die Erfindung betrifft ein Verfahren zum elektrisch leitenden Kontaktieren eines im wesentlichen starren elektrisch leitenden Außenleiters eines Koaxialkabels. Ferner betrifft die Erfindung ein Kontaktelement zum elektrisch leitenden Kontaktieren eines elektrisch leitenden Außenleiters eines Koaxialkabels.

Bekannte Vorrichtungen zur Herstellung einer elektrisch leitenden Verbindung mit einem Außenleiter eines Koaxialkabels bestehen aus einem schellenförmigen Grundkörper, der an einem Abschnitt des Außenleiters befestigt wird, an dem eine den Außenleiter ummantelnde Isolierung umlaufend entfernt wurde, so daß ein ringförmiger Abschnitt des Außenleiters des Koaxialkabels freigelegt ist. Um diesen freigelegten Abschnitt des Außenleiters des Koaxialkabels wird der schellenförmige Grundkörper herumgelegt, wobei zwischen dem schellenförmigen Grundkörper und dem freigelegten Abschnitt des Außenleiters zur Verbesserung des elektrischen Kontaktes ein Kontaktelement aus einem Metall hoher Leitfähigkeit angeordnet ist, das beispielsweise eine Vielzahl federnder Kontaktvorsprünge aufweist.

Die Herstellung eines derartigen schellenförmigen Grundkörpers zusammen mit einem Kontaktelement ist jedoch arbeitsaufwendig und kostenintensiv. Nachteilig ist ferner, daß die Montage des Grundkörpers an einem elektrisch zu kontaktierenden Außenleiter eines Koaxialkabels viele zeit- und kostenintensive Arbeitsschritte erfordert, die zu hohen Montagekosten führen.

Verfahren zum elektrisch leitenden Kontaktieren eines im wesentlichen starren elektrisch leitenden Außenleiters eines Koaxialkabels sind beispielsweise durch WO 97/47056, DE-A-3112256, US 6255590 B1, DE-U-8407864 und DE-U-20117689 bekannt.

Durch GB-A-2349019 ist ein Verfahren der im Oberbegriff des Anspruchs 1 genannten Art zum elektrisch leitenden Kontaktieren eines im wesentlichen starren, elektrisch leitenden Außenleiters eines Koaxialkabels mit folgenden Schritten bekannt:
- Einbringen einer Ausnehmung in eine den Außenleiter ummantelnden Isolierung und
- Einführen eines Kontaktelementes durch die Ausnehmung in einen Zwischenraum zwischen Isolierung und Außenleiter.

Der Erfindung liegt die Aufgabe zugrunde, ein Verfahren der im Oberbegriff des Anspruchs 1 genannten Art anzugeben, bei dem der elektrische Kontakt zwischen dem Kontaktelement und dem Außenleiter verbessert ist.

Die Aufgabe der Erfindung wird gelöst durch ein Verfahren gemäß Anspruch 1.

Vorzugsweise ist vorgesehen, daß in einem weiteren Schritt die Ausnehmung durch Verbinden einer wenigstens teilweisen Ummantelung des Kontaktelementes mit der Isolierung abgedichtet wird. Somit ist die Ausnehmung in der den Außenleiter ummantelnden Isolierung verschlossen, so daß Luft und/oder Feuchtigkeit nicht durch die Ausnehmung eindringen können.

In einer bevorzugten Ausführungsform ist vorgesehen, daß das Material der wenigstens teilweisen Ummantelung und das Material der Isolierung thermoplastisches Elastomer (TPE) enthalten. Durch diese Materialwahl kann die teilweise Ummantelung des Kontaktelementes mit der Isolierung des Koaxialkabels beispielsweise verschweißt werden, was eine besonders widerstandsfähige und dauerhafte Abdichtung der Ausnehmung gewährleistet. Jedoch können auch andere Materialien oder Materialkombinationen verwendet werden, sofern sie sich durch Verschweißen oder in anderer geeigneter Weise innig miteinander verbinden lassen.

In einer weiteren Ausführungform ist vorgesehen, daß in einem weiteren Schritt die Ausnehmung mit einer Verschlußmasse abgedichtet wird, um so ein Eindringen von Luft und/oder Feuchtigkeit zu verhindern.

Die Verschlußmasse enthält vorzugsweise ein thermoplastisches Elastomer (TPE), Butyl, plastisch-elastische Dichtmasse, Klebstoff oder eine Silikon enthaltende Dichtmasse. Diese Materialien lassen sich leicht auf die Ausnehmung aufbringen, gewährleisten einen feuchtigkeitsundurchlässigen Verschluß der Ausnehmung und sind ausreichend elastisch, um eine sichere Abdichtung der Ausnehmung auch bei alterungsbedingter Schrumpfung der Isolierung zu gewährleisten.

In einer bevorzugten Ausführungsform ist vorgesehen, daß das Kontaktelement an dem Koaxialkabel befestigt wird, so daß sichergestellt ist, daß sich die Position des eingeführten Kontaktelementes bei mechanischer Belastung nicht verändert. Zur Befestigung des Kontaktelementes am Koaxialkabel können Schellen oder Klemmen, Schraubverbindungen sowie andere geeignete Befestigungsmittel verwendet werden.

Vorzugsweise ist vorgesehen, daß die Ausnehmung in axialer Richtung des Außenleiters des Koaxialkabels verlaufend eingebracht wird. Somit kann das Kontaktelement abschnittsweise um den Umfang des starren elektrisch leitenden Außenleiters umlaufend in den Zwischenraum zwischen dem Außenleiter und der den Außenleiter ummantelnden Isolierung eingebracht werden. Dies ist besonders vorteilhaft, wenn der Außenleiter ein mit Sicken versehenes Kupferrohr ist, da in diesem Fall die Sicken das Einführen des Kontaktelementes nicht behindern. Ferner wird in diesem Fall das Kontaktelement abschnittsweise radial umlaufend an die Außenfläche des Außenleiters angepreßt. Jedoch kann die Ausnehmung auch quer oder schräg verlaufend zur axialen Richtung des Außenleiters des Koaxialkabels eingebracht werden.

Die Erfindung sieht vor, daß wenigstens zwei Ausnehmungen in die Isolierungen des Außenleiters eingebracht werden, wobei das Kontaktelement durch jede der Ausnehmungen hindurchgeführt wird. Bei dieser Ausführungsform ist es einerseits möglich, ein beispielsweise bandförmiges Kontaktelement durch eine der Ausnehmungen in den Zwischenraum zwischen dem Außenleiter und der Isolierung einzuführen und durch die andere Ausnehmung oder eine der anderen Ausnehmungen aus diesem Zwischenraum wieder herauszuführen. Bei dieser Ausführungsform liegt das Kontaktelement in Umfangsrichtung des Außenleiters in einem Bereich zwischen den Ausnehmungen flächig an dem Außenleiter an, so daß eine besonders großflächige Kontaktierung und damit ein besonders sicherer elektrisch leitender Kontakt zwischen dem Kontaktelement und dem Außenleiter hergestellt ist. Die aus den Ausnehmungen herausragenden Enden des Kontaktelementes können bei dieser Ausführungsform miteinander verbunden werden. Es ist erfindungsgemäß jedoch auch möglich, ein Kontaktelement zu verwenden, das Kontaktvorsprünge aufweist, deren freie Enden sich jeweils durch eine der Ausnehmungen in den Zwischenraum zwischen dem Außenleiter und der Isolierung erstrecken und jeweils an dem Außenleiter anliegen. Bei dieser Ausführungsform kann als Kontaktelement beispielsweise ein Kontaktteil verwendet werden, wie es in den Figuren 5 und 6 der EP 0 982 524 B1 dargestellt ist. Jedem der dort als Zungen ausgebildeten Kontaktvorsprünge ist dann erfindungsgemäß eine Ausnehmung in der Isolierung zugeordnet, durch die sich die jeweilige Zunge in den Zwischenraum zwischen der Isolierung und dem Außenleiter zur Kontaktierung des letzteren erstreckt.

Die Erfindung sicht ferner vor, daß die Ausnehmungen in Umfangsrichtung des Koaxialkabels zueinander beabstandet in die Isolierung eingebracht werden. Dadurch, daß bei dieser Ausführungsform an mehreren in Umfangsrichtung des Außenleiters zueinander beabstandeten Stellen ein elektrisch leitender Kontakt mit dem Kontaktelement hergestellt ist, ist eine besonders sichere Kontaktierung erreicht. Das Einbringen der Ausnehmungen kann erfindungsgemäß vorzugsweise gleichzeitig erfolgen.

Eine andere vorteilhafte Ausführungsform sieht vor, daß wenigstens eine Ausnehmung durch Schneiden in die Isolierung eingebracht wird. Auf diese Weise ist das Bilden der Ausnehmung oder der Ausnehmungen besonders einfach gestaltet.

Die Ausnehmung kann in die den Außenleiter ummantelnde Isolierung durch Schneiden oder Stanzen eingebracht werden. Jedoch ist erfindungsgemäß auch vorgesehen, daß die Ausnehmung durch Aufschmelzen der den Außenleiter ummantelnden Isolierung eingebracht wird.

Dies kann vorzugsweise unter Verwendung von Ultraschall, Infrarot- oder Laser-Strahlung erfolgen.

Eine andere vorteilhafte Weiterbildung der erfindungsgemäßen Lehre sieht vor, daß die Isolierung vor dem oder bei dem Einführen des Kontaktelementes in den Zwischenraum zwischen der Isolierung und dem Außenleiter in Radialrichtung des Außenleiters aufgeweitet wird. Durch das Aufweiten der Isolierung ist das Einführen des Kontaktelementes in den Zwischenraum zwischen dem Außenleiter und der Isolierung erleichtert. Das radiale Aufweiten der Isolierung kann erfindungsgemäß auf beliebige geeignete Weise erfolgen, beispielsweise unter Wärmeeinwirkung, wobei sich die Isolierung dehnt und auf diese Weise ein Zwischenraum zwischen derselben und dem Außenleiter entsteht. Falls erforderlich, kann das Aufweiten erfindungsgemäß beispielsweise durch ein Einblasen von Druckluft mittels einer geeigneten Vorrichtung in den Zwischenraum zwischen der Isolierung und dem Außenleiter durch die Ausnehmung in der Isolierung hindurch erfolgen.

Die Erfindung wird nachfolgend anhand der beigefügten Zeichnung näher erläutert, die zur Verdeutlichung von Ausführungsbeispielen des erfindungsgemäßen Verfahrens dient. Dabei bilden alle beschriebenen oder in der Zeichnung dargestellten Merkmale für sich oder in beliebiger Kombination den Gegenstand der Erfindung, unabhängig von ihrer Zusammenfassung in den Patentansprüchen oder deren Rückbeziehung sowie unabhängig von ihrer Formulierung bzw. Darstellung in der Beschreibung bzw. in der Zeichnung.

Es zeigen:
- Fig. 1: ein Koaxialkabel in schematischer Darstellung,
- Fig. 2: einen Abschnitt eines Koaxialkabels sowie eine Draufsicht auf ein Kontaktelement,
- Fig. 3: eine Seitenansicht eines Kontaktelementes,
- Fig. 4: eine Draufsicht auf einen Abschnitt einer weiteren Ausführungsform eines Kontaktelementes,
- Fig. 5: eine schematische Darstellung eines elektrisch leitend kontaktierten Außenleiters eines Koaxialkabels,
- Fig. 6: eine schematische Querschnittdarstellung einer weiteren Ausführungsform einer elektrisch leitenden Kontaktierung eines Außenleiters eines Koaxialkabels,
- Fig. 7: eine Draufsicht auf einen Abschnitt einer weiteren Ausführungsform eines Kontaktelementes mit einem Anschlag,
- Fig. 8: eine schematische Querschnittdarstellung eines Kontaktelementes mit einer Ummantelung,
- Fig. 9: eine schematische Querschnittdarstellung des Kontaktelementes gemäß Fig. 8 im montierten Zustand,
- Fig. 10: ein weiteres Ausführungsbeispiel eines Kontaktelementes in einer Seitenansicht,
- Fig. 11: einen Radialschnitt durch ein Koaxialkabel vor dem Einführen des Kontaktelementes,
- Fig. 12: in gleicher Darstellung wie Fig. 11 das Koaxialkabel gemäß Fig. 11 beim Erwärmen der Isolierung,
- Fig. 13: eine Ansicht des Koaxialkabels gemäß Fig. 12 beim Erwärmen der Isolierung,
- Fig. 14: in gleicher Darstellung wie Fig. 11 das Koaxialkabel gemäß Fig. 11 nach dem Aufweiten der Isolierung,
- Fig. 15: in gleicher Darstellung wie Fig. 11 das Koaxialkabel gemäß Fig. 11 nach dem Einführen des Kontaktelementes,
- Fig. 16: in gleicher Darstellung wie Fig. 11 das Koaxialkabel gemäß Fig. 11 nach dem Einführen des Kontaktelementes und einem Erkalten der Isolierung,
- Fig. 17: in gleicher Darstellung wie Fig. 11 das Koaxialkabel gemäß Fig. 11 nach dem Einführen des Kontaktelementes und einer Abdichtung der Ausnehmung,
- Fig. 18: in gleicher Darstellung wie Fig. 17 das Koaxialkabel gemäß Fig. 17 nach einem Spannen des Kontaktelementes und
- Fig. 19: in gleicher Darstellung wie Fig. 10 ein weiteres Ausführungsbeispiel eines Kontaktelementes.

Es wird auf die Figuren 1 bis 5 Bezug genommen.

Ein Koaxialkabel 2 weist einen Innenleiter 4 und einen Außenleiter 6 auf, wobei der Außenleiter 6 aus einem im wesentlichen starren Kupferrohr besteht, das von einer Isolierung 8 aus Kunststoff oder einem gummiartigen Material ummantelt ist.

In die Isolierung 8 wird eine schlitzförmige, in Axialrichtung des Koaxialkabels 2 verlaufende Ausnehmung 10 eingebracht, die einen Abschnitt des Außenleiters 6 freilegt.

Durch diese Ausnehmung 10 wird zur elektrisch leitenden Kontaktierung des Außenleiters 6 ein Kontaktelement 12 in Pfeilrichtung (siehe Fig. 2) eingeführt. Das Kontaktelement 12 ist ein im wesentlichen rechteckförmiger Abschnitt eines profilierten Bleches, das aus einer Legierung wie CV, K55, K88, Messing und/oder Sondermessing, niedrig legiertem Kupfer oder Chrom-Nikkel-legiertem Stahl gefertigt ist. Das Kontaktelement weist in seiner Mitte einen wellenförmigen Abschnitt 14 auf, während es an seinen beiden Enden flach ausgebildet ist. Eines der beiden Enden dient dabei als Kontaktabschnitt, an dem beispielsweise mittels eines Kabelschuhs oder einer Schraubverbindung eine Leitung angeschlossen werden kann.

Das gegenüberliegende Ende des Kontaktelementes 12 hingegen wird durch die Ausnehmung 10 in den Zwischenraum zwischen dem Außenleiter 6 und der Isolierung eingeführt, wobei aufgrund der elastischen Eigenschaften der Isolierung 8 sich diese während des Einführvorganges dehnt und sich somit ein Zwischenraum bildet, in dem das Kontaktelement 12 mit dem wellenförmigen Abschnitt 14 aufgenommen werden kann.

In der Montageposition bewirken die elastischen Eigenschaften der Isolierung 8 und des wellenförmigen Abschnittes 14 des Kontaktelementes 12, daß ein sicherer Kontakt zwischen dem Kontaktelement 12 und dem Außenleiter 6 gegeben ist.

Das Kontaktelement 12 weist an einem Ende einen Einschnitt 16 auf. Dieser Einschnitt 16 dient dazu, das Kontaktelement 12 in seiner Montageposition zu fixieren. Hierzu wird das Kontaktelement 12 wie oben beschrieben in den Zwischenraum zwischen dem Außenleiter 6 und der Isolierung 8 geschoben, so daß es sich um einen Abschnitt des Außenleiters 6 legt. Anschließend wird das Kontaktelement 12 derart in Axialrichtung des Koaxialkabels 2 bewegt, so daß die Einkerbung 16 mit der Kante der Isolierung 8 im Bereich der Ausnehmung 10 in Eingriff kommt. In dieser Position ist das Kontaktelement 12 mit einem Abschnitt der Isolierung 8 verhakt und somit in dieser Position gegen ein ungewolltes Verrutschen gesichert.

Alternativ kann das vordere Ende des Kontaktelementes 12 U-förmig ausgebildet sein (siehe Fig. 4), wobei an den beiden Schenkeln der U-förmigen Spitze des Kontaktelementes 12 zwei Widerhaken 18 angeordnet sind, die ein problemloses Einführen des Kontaktelementes 12 in den Zwischenraum zwischen dem Außenleiter 6 und der Isolierung 8 erlauben, jedoch bei Auftreten einer entgegengesetzt wirkenden Kraft in Eingriff mit der Innenseite der Isolierung 8 treten und so das Kontaktelement 12 gegen eine derart gerichtete Bewegung sichern, so daß auch in diesem Fall das Kontaktelement 12 in seiner Montageposition gesichert ist.

Zur Fertigstellung der elektrisch leitenden Verbindung des Außenleiters 6 eines Koaxialkabels 2 wird die Ausnehmung 10 nach Einführen und Verrasten des Kontaktelementes 12 mit einer Verschlußmasse 20 verschlossen. So wird erreicht, daß die Ausnehmung 12 in der Isolierung 8 gegen den Eintritt von Feuchtigkeit abgedichtet ist. Als Verschlußmassen 20 werden Materialien verwendet, die thermoplastisches Elastomer (TPE), Butyl, plastisch-elastische Dichtmassen, Klebstoffe oder Silikon enthaltende Dichtmassen enthalten. Mit diesen Verschlußmassen 20 wird ein flüssigkeitsundurchlässiger Verschluß der Ausnehmung 10 erreicht. Gleichzeitig wird durch die Verschlußmasse 20 das Kontaktelement 12 in seiner Montageposition fixiert, wobei die elastischen Eigenschaften der Verschlußmasse 20 eine altersbedingte Schrumpfung der Isolierung 8 auszugleichen vermögen.

Es wird nun auf Fig. 6 Bezug genommen.

Gemäß der Erfindung werden zwei Ausnehmungen 10 an sich gegenüberliegenden Abschnitten des Koaxialkabels 2 in die Isolierung 8 eingebracht. Anschließend wird das Kontaktelement 12 mit seinem vorderen Ende durch die erste Ausnehmung 10 in den Zwischenraum zwischen der Isolierung 8 und dem Außenleiter 6 eingeführt und bis zum Erreichen der zweiten, der ersten Ausnehmung 10 gegenüberliegenden Ausnehmung 10 weitergeschoben. Anschließend wird durch weiteres Vortreiben der vordere Abschnitt des Kontaktelementes 12 weitergeführt, so daß der vordere Abschnitt des Kontaktelementes 12 aus der zweiten Ausnehmung 10 heraustritt.

Anschließend können die beiden Enden des Kontaktelementes 12 miteinander verbunden werden und so um das Koaxialkabel 2 umlaufend verspannt werden, wobei zur Verbindung der beiden Enden des Kontaktelementes 12 Befestigungsmittel zum Anschluß einer Leitung, wie beispielsweise ein Kabelschuh oder Schraubverbindungen verwendet werden können. Anschließend werden die beiden Ausnehmungen 10 ebenfalls mit einer Verschlußmasse 20 feuchtigkeitsundurchlässig verschlossen. Es ist erfindungsgemäß auch möglich, ein Kontaktelement vorzusehen, das mit dem Kontaktelement verbundene oder an dieses angeformte Kontaktvorsprünge, beispielweise in Form von Zungen oder dergleichen, aufweist. Wird ein entsprechendes Kontaktelement in Kombination mit einer Ausführungsform des erfindungsgemäßen Verfahrens verwendet, bei dem mehrere in Umfangsrichtung zueinander beabstandete Ausnehmungen in der Isolierung gebildet werden, so kann sich durch jede der Ausnehmungen einer der Kontaktvorsprünge des Kontaktelementes erstrecken, so daß an mehreren in Umfangsrichtung zueinander beabstandeten Stellen des Außenleiters ein elektrisch leitender Kontakt zwischen demselben und dem Kontaktelement hergestellt ist.

Es wird auf die Figuren 7 bis 9 Bezug genommen.

Bei einem Ausführungsbeispiel des Kontaktelementes 12 sind Begrenzungsmittel 22 vorgesehen, die eine Kontaktfahne 24 definieren, die in den Zwischenraum zwischen dem Außenleiter 6 und der Isolierung 8 eingeführt werden kann. Die Begrenzungsmittel 22 können als vorstehende Nase (siehe Fig. 7) ausgebildet sein, die als Anschlagmittel wirkt und so ein weiteres Einführen der Kontaktfahne 24 des Kontaktelementes 12 in den Zwischenraum zwischen dem Außenleiter 6 und der Isolierung 8 verhindern. Alternativ hierzu können die Begrenzungsmittel 22 auch als optische Markierung (siehe Fig. 8) ausgebildet sein, die einem Werker die minimal notwendige Einschubtiefe des Kontaktelementes 12 in den Zwischenraum zwischen der Isolierung 8 des Koaxialkabels 2 und seinem Außenleiter 6 anzeigt, damit eine ausreichend große Kontaktfläche zwischen der Kontaktfahne 24 und dem Außenleiter 8 eines Koaxialkabels 2 gegeben ist.

Außerdem weist das Kontaktelement 12 einen Kabelschuh 32 auf, an den ein Erdungskabel 34 angeschlossen ist. Ferner weist das Kontaktelement 12 eine Ummantelung 26 aus vulkanisiertem Kautschuk auf, die mit einer Profilierung versehen ist, die die Handhabung während des Einführens in den Zwischenraum zwischen der Isolierung 8 und dem Außenleiter 6 des Koaxialkabels 2 erleichtert. Die Ummantelung 26 endet an der Kontaktfahne 24 und weist an dieser Stelle eine um das Kontaktelement 12 umlaufende pfannenförmige Vertiefung 28 auf. In diese Vertiefung 28 kann, nachdem die Kontaktfahne 24 in den Zwischenraum zwischen dem Außenleiter 6 und der Isolierung 8 des Koaxialkabels eingeführt wurde, Verschlußmasse 20 aufgebracht werden, die sich in der Vertiefung 28 sammelt und so einen flüssigkeitsundurchlässigen Verschluß der Ausnehmung 10 des Koaxialkabels 2 gewährleistet.

Alternativ hierzu kann vor dem Einführen des Kontaktelementes 12 mit der Ummantelung 26 die Vertiefung 28 bereits mit Verschlußmasse aufgefüllt sein, wobei die Verschlußmasse 20 derart angeordnet ist, daß bei Erreichen des Begrenzungsmittels 22 während der Einführbewegung des Kontaktelementes 12 in den Zwischenraum zwischen dem Außenleiter 6 und der Isolierung 8 des Koaxialkabels die Verschlußmasse 20 in Kontakt mit dem Rand der Ausnehmung 10 tritt und so eine flüssigkeitsundurchlässige Abdichtung der Ausnehmung 10 des Koaxialkabels 2 gewährleistet.

Eine weitere Ausführungsform wird nachfolgend anhand der Figuren 10 bis 18 näher erläutert.

Fig. 10 zeigt eine Ansicht eines weiteren Ausführungsbeispieles eines Kontaktelementes 12, das aus dünnem Blech mit hoher elektrischer Leitfähigkeit besteht und gabelartig mit zwei Schenkeln 36, 38 ausgebildet ist. Die Schenkel 36, 38 sind elastisch federnd ausgebildet, so daß sie in Montageposition des Kontaktelementes 12 in Radialrichtung des Außenleiters 6, der in Fig. 10 nicht dargestellt ist, vorgespannt an dem Außenleiter 6 anliegen.

Fig. 11 zeigt einen Radialschnitt durch das Koaxialkabel 2, wobei erkennbar ist, daß dessen Außenleiter 6 von der Isolierung 8 ummantelt ist. Aus Gründen der Darstellung ist der Innenleiter des Koaxialkabels in Fig. 11 nicht dargestellt.

Zur Durchführung dieser Ausführungsform wird zunächst durch Schneiden einer Ausnehmung 10 in Form eines in Axialrichtung des Koaxialkabels 2 verlaufenden kurzen Schlitzes eingebracht, so daß im Bereich der Ausnehmung 10 der Außenleiter 6 des Koaxialkabels freigelegt ist. Die Ausnehmung 10 kann jedoch auch auf andere Weise als durch Schneiden gebildet werden.

Um ein Einführen des Kontaktelementes in einen Zwischenraum zwischen dem Außenleiter 6 und der Isolierung 8 zu erleichtern, wird bei dieser Ausführungsform des erfindungsgemäßen Verfahrens zunächst die Isolierung 8 in Radialrichtung des Koaxialkabels 2 aufgeweitet. Hierzu wird das Material der Isolierung 8 in einem für die Kontaktierung mit dem Kontaktelement 12 vorgesehenen Bereich erwärmt, wie in Fig. 12 durch Pfeile 40 angedeutet.

In Fig. 13 ist angedeutet, daß die Erwärmung der Isolierung 8 ausschließlich in einem in Axialrichtung des Koaxialkabels 2 kurzen Bereich 42 erfolgt, der für eine Kontaktierung mit dem Kontaktelement 12 vorgesehen ist.

Aufgrund der Erwärmung dehnt sich die Isolierung 8 in Radialrichtung aus, wie in Fig. 14 angedeutet. Die Temperatur, mit der die Isolierung 8 während der Erwärmung beaufschlagt wird, ist hierbei so gewählt, daß eine übermäßige Erwärmung, die zu einer Beschädigung oder Zerstörung der Isolierung 8 führen würde, vermieden ist. Um die radiale Aufweitung der Isolierung 8 zu unterstützen, kann beispielsweise der in Radialrichtung zwischen dem Außenleiter 6 und der Isolierung 8 liegende Bereich mittels einer geeigneten Vorrichtung (in der Zeichnung nicht dargestellt) mit Druckluft beaufschlagt werden, wie in Fig. 14 durch einen Pfeil 44 angedeutet. Da der Außenleiter 6 im wesentlichen starr ist, führt die so erzielte Drucklufteinwirkung dazu, daß sich der zuvor erwärmte Außenleiter 6 in Radialrichtung aufweitet, wie in Fig. 14 durch Pfeile 46, 48 angedeutet. Falls erforderlich, wird die Isolierung 8 während dieses Vorganges weiterhin erwärmt.

Nachdem die Isolierung 8 sich radial aufgeweitet hat und damit in Radialrichtung zwischen der Isolierung 8 und dem Außenleiter 6 ein radialer Zwischenraum entstanden ist, kann das Kontaktelement 12 durch die Ausnehmung 10 in den so gebildeten Zwischenraum eingeführt werden, wobei die Enden der Arme 36, 38 des Kontaktelementes 12 durch die Ausnehmung 10 in den Zwischenraum zwischen dem Außenleiter 6 der Isolierung 8 "eingefädelt" werden. Hierbei legen sich die Arme 36, 38 aufgrund ihrer radial nach innen gerichteten Vorspannung an den Außenleiter 6 an. Hierbei kann es ggf. zu einer Verformung der Isolierung 6 kommen, wie in Fig. 15 angedeutet.

Bei einer nachfolgenden Erkaltung und einem damit verbundenen radialen Zusammenziehen der Isolierung 8 wird diese Verformung rückgängig gemacht, wie in Fig. 16 dargestellt. In der in Fig. 16 dargestellten Montageposition ist das Kontaktelement 12 mit seinen Armen 36, 38 in den Zwischenraum zwischen dem Außenleiter 6 und der Isolierung 8 eingebracht und liegt mit seiner radialen Innenfläche elektrisch leitend kontaktierend an dem Außenleiter 6 und mit seiner radialen Außenfläche an der radialen Innenfläche der Isolierung fest an. In Fig. 16 ist lediglich aus Darstellungsgründen ein radialer Abstand zwischen dem Kontaktelement 12 und dem Außenleiter 6 einerseits und der Isolierung 8 andererseits gezeigt.

Daran anschließend wird die Ausnehmung 10 mit einer Verschlußmasse 20 luft- und/oder feuchtigkeitsdicht verschlossen, so daß eine so erreichte elektrisch leitende Kontaktierung möglicherweise beeinflussendes Eindringen von Luft und/oder Feuchtigkeit verhindert ist. Auch in Fig. 17 ist aus Darstellungsgründen das Kontaktelement 12 mit einem radialen Abstand zu dem Außenleiter 6 einerseits und der Isolierung 8 andererseits dargestellt.

Wie in Fig. 18 dargestellt, kann das aus der Ausnehmung 10 herausragende Ende des Kontaktelementes 12 noch mit einer Schraubverbindung 50 versehen werden, um beispielsweise ein Erdungskabel an das Kontaktelement 12 und damit elektrisch leitend an den Außenleiter 6 anzuschließen.

In Fig. 19 ist ein weiteres Ausführungsbeispiel eines Kontaktelementes 12 dargestellt, das sich von dem in Fig. 10 dargestellten Ausführungsbeispiel dadurch unterscheidet, daß die freien Enden der Arme 36, 38 als Haken 52, 54 ausgebildet sind. Auf diese Weise ist sichergestellt, daß die freien Enden der Arme 36, 38 während des Einführens des Kontaktelementes 12 durch die Ausnehmung 10 stets in Kontakt mit dem Außenleiter 6 des Koaxialkabels sind. Auf diese Weise ist verhindert, daß die freien Enden der Arme 36, 38 die Isolierung 6 ausbeulen.

## Patentansprüche

1. Verfahren zum elektrisch leitenden Kontaktieren eines im wesentlichen starren, elektrisch leitenden Außenleiters (6) eines Koaxialkabels (2) mit den Schritten:
- Einbringen wenigstens einer Ausnehmung (10) in eine den Außenleiter (6) ummantelnde Isolierung (8) und
- Einführen eines Kontaktelementes (12) durch die Ausnehmung (10) in einen Zwischenraum zwischen Isolierung (8) und Außenleiter (6),
**dadurch gekennzeichnet,**
**daß** wenigstens zwei in Umfangsrichtung des Koaxialkabels (2) zueinander beabstandete Ausnehmungen (10) in die Isolierung (8) des Außenleiters (6) eingebracht werden, wobei das Kontaktelement (12) durch jede der Ausnehmungen hindurchgeführt wird.

2. Verfahren nach Anspruch 1, **dadurch gekennzeichnet, daß** in einem weiteren Schritt die Ausnehmung (10) durch Verbinden einer wenigstens teilweisen Ummantelung des Kontaktelementes (12) mit der Isolierung abgedichtet wird.

3. Verfahren nach Anspruch 2, **dadurch gekennzeichnet, daß** das Material der Ummantelung des Kontaktelementes (12) und das Material der Isolierung thermoplastisches Elastomer (TPE) enthalten.

4. Verfahren nach einem der vorhergehenden Ansprüche, **dadurch gekennzeichnet, daß** in einem weiteren Schritt die Ausnehmung (10) mit einer Verschlußmasse abgedichtet wird.

5. Verfahren nach Anspruch 4, **dadurch gekennzeichnet, daß** die Verschlußmasse thermoplastisches Elastomer (TPE), Butyl, plastisch-elastische Dichtmasse, Klebstoff oder eine Silikon enthaltende Dichtmasse enthält.

6. Verfahren nach einem der vorhergehenden Ansprüche, **dadurch gekennzeichnet, daß** das Kontaktelement (12) an dem Koaxialkabel (2) befestigt wird.

7. Verfahren nach einem der vorhergehenden Ansprüche, **dadurch gekennzeichnet, daß** die Ausnehmung (10) in axialer Richtung des Außenleiters des Koaxialkabels (2) verlaufend eingebracht wird.

8. Verfahren nach einem der vorhergehenden Ansprüche, **dadurch gekennzeichnet, daß** wenigstens eine Ausnehmung (10) durch Schneiden in die Isolierung eingebracht wird.

9. Verfahren nach einem der vorhergehenden Ansprüche, **dadurch gekennzeichnet, daß** wenigstens eine Ausnehmung (10) durch Aufschmelzen der den Außenleiter (6) ummantelnden Isolierung (8) eingebracht wird.

10. Verfahren nach einem der vorhergehenden Ansprüche, **dadurch gekennzeichnet, daß** zum Aufschmelzen Ultraschall, Infrarot- oder Laser-Strahlung verwendet wird.

11. Verfahren nach einem der vorhergehenden Ansprüche, **dadurch gekennzeichnet, daß** die Isolierung (8) vor dem oder bei dem Einführen des Kontaktelementes (12) in den Zwischenraum zwischen der Isolierung (8) und dem Außenleiter (6) in Radialrichtung des Außenleiters (6) aufgeweitet wird.

## Claims

1. Method for the electrically conductive contacting of an essentially rigid, electrically-conducting outer conductor (6) of a coaxial cable (2) with the steps of:
- inserting at least one recess (10) into an insulation (8) encasing the outer conductor (6) and
- introducing a contact element (12) through the recess (10) into an intermediate space between the insulation (8) and outer conductor (6),
**characterised in that**
at least two recesses (10), spaced apart from one another in circumferential direction of the coaxial cable (2), are inserted into the insulation (8) of the outer conductor (6), wherein the contact element (12) is guided through each of the recesses.

2. Method according to claim 1, **characterised in that** in a further step the recess (10) is sealed by connecting an at least partial casing of the contact element (12) with the insulation.

3. Method according to claim 2, **characterised in that** the material of the casing of the contact element (12) and the material of the insulation contain a thermoplastic elastomer (TPE).

4. Method according to one of the preceding claims, **characterised in that** in a further step the recess (10) is sealed by a sealing mass.

5. Method according to claim 4, **characterised in that** the sealing mass contains a thermoplastic elastomer (TPE), butyl, plastic-elastic sealing mass, adhesive or a sealing mass containing silicone.

6. Method according to one of the preceding claims, **characterised in that** the contact element (12) is secured onto the coaxial cable (2).

7. Method according to one of the preceding claims, **characterised in that** the recess (10) is inserted in axial direction of the outer conductor of the coaxial cable (2).

8. Method according to one of the preceding claims, **characterised in that** at least one recess (10) is introduced into the insulation by cutting.

9. Method according to one of the preceding claims, **characterised in that** at least one recess (10) is introduced by melting the insulation (8) encasing the outer conductor (6).

10. Method according to one of the preceding claims, **characterised in that** ultrasound, infrared or laser radiation are used to perform the melting.

11. Method according to one of the preceding claims, **characterised in that** the insulation (8) is widened in radial direction of the outer conductor (6) before or during the insertion of the contact element (12) into the intermediate space between the insulation (8) and outer conductor (6).

## Revendications

1. Procédé pour la mise en contact électroconductrice d'un conducteur extérieur (6) électroconducteur sensiblement rigide d'un câble coaxial (2), comportant les étapes :
- réalisation d'au moins un évidement (10) dans une gaine isolante (8) entourant le conducteur extérieur (6), et
- introduction d'un élément de contact (12) à travers l'évidement (10) dans un espace intermédiaire entre la gaine isolante (8) et le conducteur extérieur (6),
**caractérisé en ce que**
au moins deux évidement (10) sont ménagés, à distance l'un de l'autre dans le sens périphérique du câble coaxial (2), dans la gaine isolante (8) du conducteur extérieur (6), l'élément de contact (12) étant guidé à travers chacun des évidements.

2. Procédé selon la revendication 1, **caractérisé en ce que,** dans une étape supplémentaire, l'évidement (10) est rendu étanche par la liaison d'une enveloppe au moins partielle de l'élément de contact (12) avec la gaine isolante.

3. Procédé selon la revendication 2, **caractérisé en ce que** la matière de l'enveloppe de l'élément de contact (12) et la matière de la gaine isolante contiennent un élastomère thermoplastique (TPE).

4. Procédé selon l'une quelconque des revendications précédentes, **caractérisé en ce que**, dans une étape supplémentaire, l'évidement (10) est rendu étanche par une substance de scellement.

5. Procédé selon la revendication 4, **caractérisé en ce que** la substance de scellement contient un élastomère thermoplastique (TPE), du butyle, une matière d'étanchéité élasto-plastique, une colle ou une matière d'étanchéité contenant de la silicone.

6. Procédé selon l'une quelconque des revendications précédentes, **caractérisé en ce que** l'élément de contact (12) est fixé au câble coaxial (2).

7. Procédé selon l'une quelconque des revendications précédentes, **caractérisé en ce que** l'évidement (10) est ménagé en étant orienté dans le sens axial du conducteur extérieur du câble coaxial (2).

8. Procédé selon l'une quelconque des revendications précédentes, **caractérisé en ce qu'au** moins un évidement (10) est réalisé par découpe dans la gaine isolante.

9. Procédé selon l'une quelconque des revendications précédentes, **caractérisé en ce qu'au** moins un évidement (10) est réalisé par la mise en fusion de la gaine isolante (8) entourant le conducteur extérieur (6).

10. Procédé selon l'une quelconque des revendications précédentes, **caractérisé en ce que** la mise en fusion est effectuée par l'utilisation d'ultrasons, de rayons infrarouges ou de rayons laser.

11. Procédé selon l'une quelconque des revendications précédentes, **caractérisé en ce que** la gaine isolante (8) est dilatée dans le sens radial du conducteur extérieur (6) avant ou pendant l'introduction de l'élément de contact (12) dans l'espace intermédiaire entre la gaine isolante (8) et le conducteur extérieur (6).
